# EUROPÄISCHE PATENTSCHRIFT

(11) **EP 2 251 163 B1**
(45) Veröffentlichungstag und Bekanntmachung des Hinweises auf die Patenterteilung: **26.11.2014**
(21) Anmeldenummer: 10004734.9
(22) Anmeldetag: 05.05.2010
(51) Int. Cl.: B27B 31/08

(54) **Vorrichtung zum Aussortieren von Abfallteilen von Werkstücken an Trennvorrichtungen, vorzugsweise an Optimierungskappsägen**
Device for separating waste parts of workpieces in cutting devices, preferably in optimising chop saws
Dispositif de tri de déchets de pièces usinées dans des dispositifs de coupe, de préférence dans des scies d'optimisation

(30) Priorität: 12.05.2009 DE 102009021731
(43) Veröffentlichungstag der Anmeldung: 17.11.2010
(73) Patentinhaber: GreCon Dimter Holzoptimierung Süd GmbH & Co. KG, 89257 Illertissen (DE)
(72) Erfinder: Schmid, Thomas, 89129 Langenau (DE); Reinbold, Georg. Dr, 88400 Biberach (DE); Heinz, Alois, 89299 Unterroth (DE)
(74) Vertreter: Kohl, Karl-Heinz

(56) Entgegenhaltungen:
- EP-A2- 1 889 699
- DE-A1- 3 511 272
- DE-A1- 4 317 443
- DE-U1- 8 408 807
- US-A- 4 085 638

## Beschreibung

Die Erfindung betrifft eine Einrichtung nach dem Oberbegriff des Anspruches 1. Eine solche Einrichtung ist der EP 1 889 699 A2 zu entnehmen.

Es ist bekannt, Fehler an Holzwerkstücken zu markieren und anhand der Markierungen die Fehlstellen durch Sägen zu entfernen. Die Abfallteile werden aussortiert, während die Gutteile weitergefördert und sortiert werden. Die hierzu eingesetzte Vorrichtung hat vor und hinter der Trennvorrichtung Vorschubelemente in Form von Vorschubrollen, die das Werkstück vor und hinter der Trennvorrichtung erfassen und während des Sägevorganges festhalten. In Transportrichtung der Werkstücke hinter der der Trennvorrichtung nachgeschalteten Vorschubrolle befindet sich wenigstens eine Beschleunigungsrolle, mit der das gesägte, ein Gutteil bildendes Werkstückteil weitertransportiert wird. Da sich zwischen der Beschleunigungsrolle und der Trennvorrichtung die Vorschubrolle befindet, können nur lange, abgesägte Gutteile von der Beschleunigungsrolle erfasst und beschleunigt weitertransportiert werden. Bei kleinerer Länge müssen die abgesägten Gutteile zunächst durch die nachgeschaltete Vorschubrolle weitertransportiert werden, bis sie in den Bereich der Beschleunigungsrolle gelangen. Erst dann können diese kurzen Gutteile beschleunigt weitertransportiert werden. Der Abstand zwischen Beschleunigungsrolle und der Trennvorrichtung ist groß, weil die Vorschubrolle einen verhältnismäßig großen Durchmesser hat. Aufgrund dieser Ausbildung hat diese bekannte Vorrichtung nur ein begrenztes Leistungsvermögen.

Der Erfindung liegt die Aufgabe zugrunde, die gattungsgemäße Vorrichtung so auszubilden, dass sie eine hohe Leistung aufweist.

Diese Aufgabe wird bei der gattungsgemäßen Vorrichtung erfindungsgemäß mit den kennzeichnenden Merkmalen des Anspruches 1 gelöst.

Bei der erfindungsgemäßen Vorrichtung liegt die Beschleunigungsrolle mit nur sehr geringem Abstand hinter der Trennvorrichtung, da zwischen ihr und der Beschleunigungsrolle kein Vorschubelement vorgesehen ist. Dadurch kann die Beschleunigungsrolle mit nur sehr geringem Abstand in Transportrichtung hinter der Trennvorrichtung angeordnet werden. Dies hat den Vorteil, dass auch sehr kurze, abgesägte Gutteile von der Beschleunigungsrolle erfasst und sofort nach dem Trennvorgang beschleunigt abtransportiert werden können. Die erfindungsgemäße Vorrichtung zeichnet sich darum durch einen sehr hohen Durchsatz aus. Da auch sehr kurze, abgesägte Gutteile von der Beschleunigungsrolle erfasst werden, lassen sich die abgesägten Gutteile unabhängig von ihrer Länge einwandfrei erfassen und zuverlässig durch die erfindungsgemäße Vorrichtung transportieren.

Weitere Merkmale der Erfindung ergeben sich aus den weiteren Ansprüchen, der Beschreibung und den Zeichnungen.

Die Erfindung wird anhand eines in den Zeichnungen dargestellten Ausführungsbeispieles näher erläutert. Es zeigen
- Fig. 1: in perspektivischer Darstellung eine erfindungsgemäße Vorrich- tung,
- Fig. 2 bis Fig. 5: jeweils in Seitenansicht den Verfahrensablauf beim Aussortieren von Abfallstücken aus der erfindungsgemäßen Vorrichtung.

Die Vorrichtung dient zum Aussortieren von Abfallteilen von Werkstücken an Sägen. Die Vorrichtung hat eine Transporteinrichtung, die im Ausführungsbeispiel nebeneinander liegende Transportrollen 4 aufweist, die um horizontale Achsen drehbar sind. Die Transportrollen 4 können frei drehbar, aber auch angetrieben sein. Die zu sägenden Werkstücke 2 liegen auf den Transportrollen 4 auf und sind durch Vorschubrollen 6, 11, 12 belastet, die ebenfalls um horizontale Achsen drehbar sind und auf den Werkstücken 2 aufliegen. Die Vorschubrollen 6, 11, 12 sind vorteilhaft höhenverstellbar, so dass sie auf unterschiedliche dicke Werkstücke 2 eingestellt werden können. Die Vorschubrollen 6, 11, 12 können durch einen gemeinsamen Antrieb oder auch unabhängig voneinander drehbar angetrieben sein. Vorteilhaft lassen sich die Vorschubrollen 6, 11, 12 unabhängig voneinander in der Höhe verstellen, so dass sie zuverlässig auf dem zu transportierenden Werkstück 2 aufliegen. Das Werkstück 2 wird auf diese Weise einwandfrei auf der Förderbahn 1 einer Säge 3 zugeführt.

Die Vorschubrollen 6, 11, 12 sind nur beispielhaft für eine Vorschubeinrichtung dargestellt und beschrieben. Als Vorschubeinrichtung kommen auch Transportbänder bzw. Transportriemen oder Schiebersysteme in Betracht.

Anstelle der Vorschubrolle 11 kann ein Messrad eingesetzt werden, das wie die Vorschubrollen um eine horizontale Achse drehbar ist. Das Messrad hat vorteilhaft größeren Durchmesser als die Vorschubrollen 6, 12 und wird nicht motorisch angetrieben, sondern durch seine Berührung mit dem Werkstück 2 um seine horizontale Achse gedreht.

Die Säge 3 hat wenigstens ein Kreissägeblatt 30, das im Ausführungsbeispiel während des Sägevorganges von unten nach oben in vertikaler Richtung verfahren wird. Das Kreissägeblatt 30 taucht hierbei in ein Gehäuse 10 ein, das sich in einem solchen Abstand oberhalb der Förderbahn 1 befindet, dass sich das Werkstück 2 unter dem Gehäuse 10 hindurch bewegen kann.

In Transportrichtung der Werkstücke 2 hinter der Säge 3 befindet sich wenigstens ein Niederhalter 14, der die gesägten Werkstücke 2 beim Abtransport durch eine Transportvorrichtung 15 niederhält. Sie wird vorteilhaft durch ein endlos umlaufendes Sortierband gebildet. Wie Fig. 2 zeigt, ist das der Säge 3 zugewandte Ende 31 schräg aufwärts gerichtet, so dass die gesägten Werkstücke 2' zuverlässig unter den Niederhalter 14 gelangen. Er ist an einer Tragvorrichtung 16 vorgesehen, die vorteilhaft in Höhenrichtung verstellbar vorgesehen ist. Dadurch lässt sich der Niederhalter 14 optimal auf die Dicke der zu transportierenden Werkstücke 2' einstellen.

An der Tragvorrichtung 16 sind im dargestellten Ausführungsbeispiel zwei Niederhalter 14 angeordnet, die in Transportrichtung des gesägten Werkstückes 2' hintereinander angeordnet sind. Dadurch werden die Werkstücke 2' über eine ausreichende Länge zuverlässig gegen die Transportvorrichtung 15 niedergehalten.

Die Tragvorrichtung 16 ist mit wenigstens einer, im Ausführungsbeispiel mit zwei Beschleunigungsrollen 17, 18 versehen, die um horizontale Achsen drehbar sind. Sie sind vorteilhaft unabhängig voneinander in der Höhe einstellbar, so dass sie auf unterschiedlich dicke gesägte Werkstücke 2' eingestellt werden können. Zur Höhenverstellung der Beschleunigungsrollen 17, 18 sind an der Tragvorrichtung 16 Stellzylinder 19, 20 vorgesehen, mit denen die Beschleunigungsrollen 17, 18 auf die gesägten Werkstücke 2' gedrückt werden können, wodurch diese unmittelbar nach dem Sägevorgang auf die Transportvorrichtung 15 gedrückt werden. Dadurch ist sichergestellt, dass die gesägten Werkstücke 2' rasch und zuverlässig aus dem Bereich der Säge 3 weitertransportiert werden. Für den Durchtritt der Beschleunigungsrollen 17, 18 ist der Niederhalter 14 mit wenigstens einer Öffnung versehen.

Die beiden Beschleunigungsrollen 17, 18 haben vorteilhaft gleichen Durchmesser, der kleiner ist als der Durchmesser der Vorschubrollen 6, 11, 12. Die Beschleunigungsrolle 18 hat nur geringen Abstand von der Säge 3 bzw. vom Kreissägeblatt 30. Dieser Abstand ist im Ausführungsbeispiel höchstens etwa dem Durchmesser der Beschleunigungsrolle 18. Dieser Abstand kann auch geringer oder größer sein.

Anhand der Fig. 2 bis 5 wird beispielhaft der Verfahrensablauf erläutert. Der Transporteinrichtung 6, 11, 12 ist eine (nicht dargestellte) Zuführeinrichtung vorgeschaltet, auf der die Werkstücke 2 zugeführt werden. Sie werden zunächst von der Vorschubrolle 6 erfasst, die die Werkstücke 2 den nachfolgenden Vorschubrollen 11, 12 zuführt. Sie sind drehbar angetrieben und transportieren das Werkstück 2 in Richtung auf die Säge 3.

Damit das Werkstück 2 an der richtigen Stelle gesägt wird, sind am Werkstück 2 Markierungen vorgesehen, welche die Schnittposition des Werkstückes 2 an der Säge 3 festlegen. Anstelle der manuellen Markierungen können die Werkstücke 2 auch durch Sensoren, Kameras und dergleichen auf Fehler überprüft werden, die durch den Sägevorgang entfernt werden müssen. Diese Markierungen werden in einen Speicher eines Rechners abgelegt, der anhand dieser Schnittliste rechnergesteuert die Werkstücke 2 an der richtigen Stelle anhält, so dass die Säge 3 den erforderlichen Sägeschnitt ausführen kann.

Sobald sich die Schnittmarkierung in der Säge 3 an der richtigen Stelle befindet, wird der Antrieb der Vorschubrollen 6, 11, 12 gestoppt. Anschließend wird das Kreissägeblatt 30 von unten nach oben bewegt und das Werkstück 2 an der markierten Stelle gesägt.

Bereits bei Erreichen der obersten Position des Kreissägeblattes 30, also sobald das Werkstück 2 durchtrennt ist, wird mit der Separierung des abgetrennten Werkstückteiles vom restlichen, noch von den Vorschubrollen erfassten Werkstückteil begonnen.

Fig. 2 zeigt den Fall, dass das abgetrennte Werkstück 2', das beispielhaft ein Gutteil ist, nur eine geringe Länge hat. Mit dem Stellzylinder 20 wird die Beschleunigungsrolle 18 so weit abgesenkt, dass sie auf dem gesägten Werkstück 2' aufliegt und dieses auf das endlos umlaufende Sortierband 15 drückt, wodurch dieses in Transportrichtung beschleunigt wird. Der Druck auf das Werkstück 2' wird gerade so hoch eingestellt, dass es vom kontinuierlich angetriebenen Sortierband 15 sicher erfasst wird.

Das kontinuierlich umlaufende Sortierband 15 kann eine Geschwindigkeit beispielsweise bis zu 250 m/min aufweisen, so dass eine ausreichend hohe Beschleunigung des gesägten Werkstückes 2' erreicht werden kann. Aufgrund der gezielten Beschleunigung des Werkstückes 2' hängt die Zeit bis zur Mitnahme des Werkstückes 2' vom Sortierband 15 nicht von Reibfaktoren, wie Teilegewicht, Oberflächenstruktur und dergleichen, ab.

Das Sortierband 15 wird über Umlenkrollen 22 geführt, von denen in Fig. 3 nur die der Säge 3 benachbarte Umlenkrolle 22 dargestellt ist. Diese Umlenkrolle 22 kann in Transportrichtung der Werkstücke 2' verstellt werden. Dadurch kann ein Abfallschacht 21 geöffnet und geschlossen werden. Ist das gesägte Werkstück 2' ein Abfallstück, dann wird der Abfallschacht 21 geöffnet, so dass das Abfallstück nach unten in den Abfallschacht 21 fallen kann. Aufgrund der Verstellbarkeit der Umlenkrollen 22 kann der Abfallschacht 21 teilweise oder ganz geöffnet werden.

Mit dem Sortierband 15 werden die gesägten Werkstücke 2' weitertransportiert, insbesondere einer Sortiereinrichtung zugeführt, mit der diese Werkstücke 2' unter Berücksichtigung ihrer Länge sortiert werden.

In der Stellung gemäß Fig. 2 ist der Abfallschacht 21 geschlossen, das heißt die Vorschubrollen 22 sind am weitesten in Richtung auf die Säge 3 verstellt.

Fig. 3 zeigt den Fall, dass der Abfallschacht 21 teilweise geöffnet ist, indem die entsprechenden Umlenkrollen 22 für das Sortierband 15 zurückbewegt worden sind. Die Verfahrbewegung der Umlenkrollen 22 kann schon vor dem Sägevorgang erfolgen, da vor dem Einlaufen des Werkstückes 2 in die Säge 3 die Schnittpositionen, an denen gesägt werden muss, in die Steuerung eingelesen worden sind. Anhand dieser eingelesenen Daten können die entsprechenden Verstellungen der Maschinenteile vorgenommen werden. Fig. 3 zeigt den Fall, dass das abgesägte Werkstück 2' länger ist als beim Ausführungsbeispiel nach Fig. 2. Das Werkstück 2' ist so lang, dass es trotz teilweise geöffnetem Abfallschacht 21 auf das Sortierband 15 gelangt und nicht in den Abfallschacht 21 fällt. Aufgrund der größeren Länge des Werkstückes 2' wird die von der Säge 3 entfernt liegende Beschleunigungsrolle 17 mittels des Stellzylinders 19 auf das Werkstück 2' gedrückt, das vom Sortierband 15 mitgenommen und in der beschriebenen Weise gezielt beschleunigt wird.

Fig. 4 zeigt den Fall, dass an der Säge 3 ein Abfallteil 2" abgesägt wird, das eine Fehlstelle enthält. Nachdem das Werkstück 2 mittels der Vorschubrollen 6, 11, 12 gegenüber der Säge 3 positioniert worden ist, wird der Abfallteil 2" abgesägt. Er fällt, nachdem das Sägeblatt 30 seine oberste Position erreicht hat, sofort nach unten in den teilweise geöffneten Abfallschacht 21. Das Sortierband 15 mit den Umlenkrollen 22 ist so weit zurückgefahren, dass der Abfallteil 2" einwandfrei in den Abfallschacht 21 fallen kann.

Dem Abfallschacht 21 ist zur Unterstützung der Fallbewegung der Abfallteile 2" vorteilhaft zusätzlich mindestens ein (nicht dargestelltes) Beschleunigungselement, wie eine Blasdüse oder ein Stößel, zugeordnet. Wird beispielhaft eine Blasdüse eingesetzt, wird sie vorteilhaft am Niederhalter 14 vorgesehen. Hat die Vorrichtung nur eine Beschleunigungsrolle, dann befindet sich die Blasdüse vorteilhaft im Bereich zwischen dem Kreissägeblatt 30 und dieser Beschleunigungsrolle. Sind am Niederhalter 14, wie im dargestellten Ausführungsbeispiel, zwei Beschleunigungsrollen 17, 18 vorhanden, dann befindet sich die Blasdüse vorteilhaft im Bereich zwischen den beiden Beschleunigungsrollen 17 und 18.

Sobald der Abfallteil 2" nach unten gefallen ist, werden die Umlenkrollen 22 in Richtung auf die Säge 3 verfahren und damit der Abfallschacht 21 geschlossen, so dass unmittelbar anschließend mit den Vorschubrollen 6, 11, 12 das Werkstück 2 weitertransportiert werden kann. Gegebenenfalls wird das Werkstück 2 an einer markierten Stelle erneut angehalten, um einen Sägeschnitt vorzunehmen.

Fig. 5 zeigt den Fall, dass der Abfallteil 2" eine größere Länge hat. Dementsprechend muss das Sortierband 15 mit den Umlenkrollen 22 weiter von der Säge 3 zurückgefahren werden, um den Abfallschacht 21 weiter zu öffnen. Der längere Abfallteil 2" kann dann nach dem Sägevorgang problemlos in den Abfallschacht 21 fallen.

Da die Gutteile 2' nach dem Sägeschnitt mittels der Beschleunigungsrollen 17, 18 beschleunigt werden, kann der Abfallschacht 21 sehr früh geöffnet werden, ohne dass die Gefahr besteht, dass das Gutteil 2' versehentlich in den Abfallschacht 21 fällt.

Der Abfallteil 2" kann bereits nach der Aufwärtsbewegung des Sägeblattes 30 in den Abfallschacht 21 fallen, wodurch die Umlenkrollen 22 des Sortierbandes 15 früher positioniert werden können, um den Abfallschacht 21 zu schließen, falls dies durch ein darauffolgendes kurzes Gutteil 2' nötig wäre. Der Abfallschacht 21 wird stets nur so weit geöffnet, wie es zur Entsorgung des Abfallteiles 2" erforderlich ist.

Je nach Länge des nachfolgend zu sägenden Gutteiles 2' kann der Abfallschacht 21 geöffnet bleiben. Dies ist beispielsweise dann der Fall, wenn das nachfolgend zu sägende Gutteil 2' so lang ist, dass es trotz geöffnetem Abfallschacht 21 mit seinem in Transportrichtung vorderen Ende auf das Sortierband 15 gelangt und von den Beschleunigungsrollen 17, 18 auf das Sortierband 15 gedrückt und sofort nach dem Schnitt über den Öffnungsbereich des Abfallschachtes 21 hinweg beschleunigt weitertransportiert wird.

Die Beschleunigungsrollen 17, 18 werden von den Stellzylindern 19, 20 bei jedem Gutteil 2' nach unten bewegt und auf das Gutteil 2' gedrückt. Unmittelbar anschließend fahren die Stellzylinder 19, 20 die Beschleunigungsrollen 17, 18 zurück, so dass der nachfolgende Gutteil 2' zuverlässig unter die Niederhalter 14 gelangen kann.

Am Niederhalter 14 kann auch nur eine Beschleunigungsrolle vorgesehen sein, mit der die entsprechenden Gutteile 2' auf das Sortierband 15 gedrückt werden können. Der Einsatz von zwei oder auch mehr in Transportrichtung mit Abstand hintereinander liegenden Beschleunigungsrollen hat den Vorteil, dass unterschiedlich lange Gutteile 2' innerhalb kürzester Zeit beschleunigt werden können. Das Verfahren der Umlenkrollen 22 des Sortierbandes 15 erfolgt vorteilhaft mittels eines Servomotors, mit dem das Sortierband 15 bzw. seine entsprechende Umlenkrolle 22 zum Öffnen und Schließen des Abfallschachtes 21 positioniert werden kann.

Mit der Vorrichtung ist es möglich, mit hoher Geschwindigkeit Werkstücke 2 zu sägen, Abfallteile auszusortieren und die Gutteile zu sortieren.

Das Sägeblatt 30 der Säge 3 wird im Ausführungsbeispiel beim Sägeschnitt von unten nach oben bewegt. Ebenso ist es möglich, das Sägeblatt von oben nach unten oder zur Seite hin beim Sägeschnitt zu bewegen.

Die Werkstücke 2 lassen sich außer durch Sägen auch durch andere Schneideverfahren abschneiden, beispielsweise mit Hilfe von Lasern, Wasserstrahl und dergleichen.

## Patentansprüche

1. Einrichtung mit einer Trennvorrichtung (3), vorzugsweise einer Optimierungskappsäge, mit einer Vorrichtung zum Aussortieren von Abfallteilen (2") von Werkstücken (2) an der Trennvorrichtung (3), die mit wenigstens einem Trennelement (30) versehen ist, dem wenigstens eine Transporteinrichtung (6, 11, 12) vorgeschaltet ist, mit mindestens einer der Trennvorrichtung (3) nachgeschalteten Transportvorrichtung (15, 22) für die gesagten Werkstückteile (2'), mit einem durch die Transportvorrichtung (15, 22) verschließbaren Abfallschacht (21) für die Abfallteile (2") und mit mindestens einer der Trennvorrichtung (3) nachgeschalteten Beschleunigungsrolle (17, 18) für die gesägten Werkstückteile (2'), die dem Trennelement (30) unmittelbar so nachgeschaltet ist, dass zwischen der Beschleunigungsrolle (17, 18) und dem Trennelement (30) kein das gesägte Werkstückteil (2') erfassendes und weitertransportierendes Vorschubelement vorhanden ist,
**dadurch gekennzeichnet, dass** die Beschleunigungsrolle (17, 18) oberhalb der der Trennvorrichtung (3) nachgeschalteten Transportvorrichtung (15, 22) für die gesägten Werkstückteile (2') und im Bereich oberhalb des Abfallschachtes (21) angeordnet ist, dass die mindestens eine Beschleunigungsrolle (17, 18), die dem Brennelement (30) unmittelbar nachgeschaltet ist, kleineren Durchmesser hat als die die vorgeschaltete Transporteinrichtung bindenden Vorschubwalzen (6, 11, 12), und dass der Abstand der Beschleunigungsrolle (17, 18) vom Trennelement (30) höchstens etwa dem Durchmesser der Beschleunigungsrolle (17, 18) entspricht.

2. Einrichtung nach Anspruch 1,
**dadurch gekennzeichnet, dass** die Beschleunigungsrolle (17, 18) mittels eines Antriebes (19, 20) gegen das gesägte Werkstückteil (2') bewegbar ist.

3. Einrichtung nach Anspruch 2,
**dadurch gekennzeichnet, dass** der Antrieb (19, 20) ein Stellzylinder ist.

4. Einrichtung nach Anspruch 2 oder 3,
**dadurch gekennzeichnet, dass** der Antrieb (19, 20) an einer Tragvorrichtung (16) für wenigstens einen Niederhalter (14) vorgesehen ist, der vorteilhaft wenigstens eine Öffnung für den Durchtritt der Beschleunigungsrolle (17, 18) aufweist.

5. Einrichtung nach einem der Ansprüche 1 bis 4,
**dadurch gekennzeichnet, dass** die Transportvorrichtung (15, 22) wenigstens ein endlos umlaufendes Transportband (15) aufweist.

6. Einrichtung nach Anspruch 5,
**dadurch gekennzeichnet, dass** wenigstens eine Umlenkrolle (22) des Transportbandes (15) zum Schließen und Öffnen des Abfallschachtes (21) in und entgegen Transportrichtung der Werkstücke (2) verstellbar ist.

7. Einrichtung nach einem der Ansprüche 5 bis 6,
**dadurch gekennzeichnet, dass** dem Abfallschacht (21) zur Unterstützung der Fallbewegung zusätzlich mindestens ein Beschleunigungselement zugeordnet ist.

8. Einrichtung nach Anspruch 7,
**dadurch gekennzeichnet, dass** das Beschleunigungselement ein Stößel ist.

9. Einrichtung nach Anspruch 8,
**dadurch gekennzeichnet, dass** das Beschleunigungselement eine Blasdüse ist.

10. Einrichtung nach Anspruch 9,
**dadurch gekennzeichnet, dass** die Blasdüse am Niederhalter (14) vorgesehen ist.

11. Einrichtung nach Anspruch 9 oder 10,
**dadurch gekennzeichnet, dass** die Blasdüse im Bereich zwischen dem Trennelement (30) und der Beschleunigungsrolle (17, 18) angeordnet ist.

12. Einrichtung nach Anspruch 9 oder 10,
**dadurch gekennzeichnet, dass** die Blasdüse im Bereich zwischen zwei dem Trennelement (3) nachgeschalteten Beschleunigungsrollen (17, 18) angeordnet ist.

## Claims

1. Apparatus with a cutting device (3), preferably an optimising chop saw with a device for separating waste parts (2") of workpieces (2) at the cutting device (3), which is provided with at least one separation element (30) with at least one transport mechanism (6, 11, 12) upstream, with at least one transport device (15, 22) for the sawn workpiece parts (2') downstream from the cutting device (3), with a waste part chute (21) for the waste parts (2"), closable by the transport device (15, 22) and with at least one acceleration roll (17, 18) downstream from the cutting device (3) for the sawn workpiece parts (2"), this acceleration roll (17, 18) is immediately downstream from the separation element (30), so that between the acceleration roll (17, 18) and the separation element (30) there is no feed element, catching and transporting forward the sawn workpiece part (2'), **characterised in that** the acceleration roll (17, 18) is positioned above the transport device (15, 22) for the sawed workpiece parts (2') downstream from the cutting device (3) and in the region above the wast part chute (21), that the at least one acceleration roll (17, 18), directly downstream the separation element (30) has a smaller diameter than the feed rolls (6, 11, 12), forming the upstream transport device, and that the distance of the acceleration roll (17, 18) from the separation element (30) corresponds most approximately the diameter of the acceleration roll (17, 18).

2. Apparatus according to claim 1,
**characterised in that** the acceleration roll (17, 18) is movable against the sawn workpiece part (2') by means of a drive (19, 20).

3. Apparatus according to claim 2,
**characterised in that** the drive (19, 20) is an actuating cylinder.

4. Apparatus according to claim 2 or 3,
**characterised in that** the drive (19, 20) is provided at a support device (16) for at least one holding down device (14), comprising advantageously at least one opening for the passage of the acceleration roll (17, 18).

5. Apparatus according to one of the claims 1 to 4,
**characterised in that** the transport device (15, 22) comprises at least one endless circulating band conveyor (15).

6. Apparatus according to claim 5,
**characterised in that** at least one deflection roll (22) of the band conveyor (15) is movable for opening and closing of the waste part chute (21) in and opposite the direction of transport of the workpieces (2).

7. Apparatus according to one of the claims 5 to 6,
**characterised in that** is at least one acceleration element for support of the descending motion is associated to the waste part chute (21).

8. Apparatus according to claim 7,
**characterised in that** the acceleration element is a pushrod.

9. Apparatus according to claim 8,
**characterised in that** the acceleration element is a blowing nozzle.

10. Apparatus according to claim 9,
**characterised in that** the blowing nozzle is provided at the holding down device (14).

11. Apparatus according to claim 9 or 10,
**characterised in that** the blowing nozzle is provided in the region between the separating element (30) and the acceleration roll (17, 18).

12. Apparatus according to claim 9 or 10,
**characterised in that** the blowing nozzle is provided between two acceleration rolls (17, 18), downstream from the separation element (3).

## Revendications

1. Appareil avec un dispositif de coupe (3), de préférence une scie d'optimisation avec un dispositif de tri de déchets (2") de pièces usinées (2) dans le dispositif de coupe (3), lequel est muni d'au moins un élément séparateur (30), disposé en amont d'au moins un mécanisme de transport (6, 11, 12), avec au moins un dispositif de transport (15, 22), monté en aval du dispositif de coupe (3) pour les segments des pièces à usiner sciées (2'), avec un canal de déchets (21) pour les déchets (2"), pouvant être fermé par le dispositif de transport (15, 22) et avec au moins un rouleau d'accélération (17, 18) pour les pièces à usiner (2") sciées, en aval du dispositif de coupe (3), lequel est monté directement en aval de l'élément séparateur (30), de façon qu'entre le rouleau d'accélération (17, 18) et l'élément séparateur (30) n'y a pas d'élément d'avancement, saisissant et transportant plus loin la pièce à usiner sciée (2')**,**
**caractérisé en ce que** le rouleau d'accélération (17, 18) est disposé au dessus du dispositif de transport (15, 22) pour les pièces à usiner sciées (2') monté en aval du dispositif de coupe (3) et dans le secteur au dessus du canal de déchets (21), qu'au moins un rouleau d' accélération (17, 18), monté directement en aval de l'élément séparateur (30) a un diamètre plus petit que les rouleaux d'alimentation (6, 11, 12) formant le mécanisme de transport monté en amont, et que la distance du rouleau d'accélération (17, 18) à l'élément séparateur (30) équivaut au maximum environ au diamètre du rouleau d'accélération (17, 18).

2. Appareil selon revendication 1,
**caractérisé en ce que** le rouleau d'accélération (17, 18) est mobile au moyen d'un entraînement (19, 20) contre la pièce à usiner sciée (2').

3. Appareil selon revendication 2,
**caractérisé en ce que** l'entraînement (19, 20) est un cylindre actionneur.

4. Appareil selon revendication 2 ou 3,
**caractérisé en ce que** l'entraînement (19, 20) est prévu dans un dispositif de transport (16) pour au moins un maintien en position abaissée (14), comprenant avantageusement au moins une ouverture pour le passage du rouleau d'accélération (17, 18).

5. Appareil selon une quelconque des revendications 1 à 4,
**caractérisé en ce que** le dispositif de transport (15, 22) comprend au moins une bande transporteuse (15) en circulation sans fin.

6. Appareil selon revendication 5,
**caractérisé en ce qu'**au moins une poulie de renvoi (22) de la bande transporteuse (15) est déplaçable pour ouvrir et fermer le canal de déchets (21) dans et contre la direction de transport des pièces à usiner (2).

7. Appareil selon une quelconque des revendications 5 à 6,
**caractérisé en ce que** le canal de déchets (21) est accompagné en plus d'au moins un élément d'accélération pour aider le mouvement de chute.

8. Appareil selon revendication 7,
**caractérisé en ce que** l'élément d'accélération est un poussoir.

9. Appareil selon revendication 8,
**caractérisé en ce que** l'élément d'accélération est une buse soufflante.

10. Appareil selon revendication 9,
**caractérisé en ce que** la buse soufflante est prévue dans le maintien en position abaissée (14).

11. Appareil selon revendication 9 ou 10,
**caractérisé en ce que** la buse soufflante est disposée dans la zone entre l'élément séparateur (30) et le rouleau d'accélération (17, 18).

12. Appareil selon revendication 9 ou 10,
**caractérisé en ce que** la buse soufflante est disposée dans la zone entre deux rouleaux d'accélération (17, 18), montés en aval du dispositif de coupe (3).
